# EUROPÄISCHE PATENTSCHRIFT

(11) **EP 1 619 455 B1**
(45) Veröffentlichungstag und Bekanntmachung des Hinweises auf die Patenterteilung: **30.04.2014**
(21) Anmeldenummer: 05106362.6
(22) Anmeldetag: 12.07.2005
(51) Int. Cl.: F25D 17/04

(54) **Kältegerät mit Vakuumpumpe**
Refrigerator including a vacuum pump
Réfrigérateur avec pompe à vide

(30) Priorität: 19.07.2004 DE 202004011287 U
(43) Veröffentlichungstag der Anmeldung: 25.01.2006
(73) Patentinhaber: BSH Bosch und Siemens Hausgeräte GmbH, 81739 München (DE)
(72) Erfinder: Albeniz Garraza, Miguel Angel, 31007, Pamplona (ES); Azcona Pastor, Vicente, 31370, Falces (ES); Garcia Santamaria, Salvador Manuel, 31008, Pamplona (ES)

(56) Entgegenhaltungen:
- EP-A- 0 405 680
- EP-A- 0 474 326
- DE-A1- 2 329 858
- DE-A1- 2 847 253
- DE-A1- 19 542 902
- FR-A- 1 377 844
- FR-A- 2 780 146
- US-A- 2 116 813
- US-A- 5 271 240
- US-A- 6 148 875
- PATENT ABSTRACTS OF JAPAN Bd. 009, Nr. 160 (C-289), 4. Juli 1985 (1985-07-04) & JP 60 034163 A (HITACHI SEISAKUSHO KK), 21. Februar 1985 (1985-02-21)

## Beschreibung

Die vorliegende Erfindung betrifft ein Kältegerät mit einer eingebauten Vakuumpumpe zum Evakuieren von in dem Kältegerät zu lagernden Kühlgutverpackungen.

Aus US 6 148 875 A ist ein solches Kältegerät bekannt, bei dem eine evakuierbarer Kühlgutbehälter mit der Vakuumpumpe über einen in den Innenraum einmündenden Stutzen und einen auf den Stutzen aufgesteckten Vakuumschlauch verbunden ist. In dem Stutzen ist ein Rückschlagventil vorgesehen, doch der Vakuumschlauch oder der evakuierbare Kühlgutbehälter haben keins. Ein Lösen der Verbindung zwischen Vakuumschlauch und Stutzen führt daher zu einem sofortigen Verlust des Vakuums im Kühlgutbehälter. Auch Undichtigkeiten am Schlauch zerstören das Vakuum, wenn die Vakuumpumpe nicht in Betrieb ist. Das Rückschlagventil kann zwar, wenn die Pumpe ausgeschaltet ist, einen niedrigeren Druck im Kühlgutbehälter als in der Pumpe aufrecht erhalten. Eine Flutung der Pumpe bei Trennung des Vakuumschlauchs vom Stutzen würde es nicht verhindern, weswegen eine solche Trennung auch nicht vorgesehen ist.

Aufgabe der vorliegenden Erfindung ist, ein Kältegerät zu schaffen, das es erlaubt, einen gewünschten niedrigen Druck in einem oder mehreren Vakuumbehältern aufrecht zu erhalten, ohne dass dafür eine ständige Verbindung zwischen den Vakuumbehältern und einer Pumpe erforderlich ist.

Die Aufgabe wird gelöst durch ein Kältegerät mit den Merkmalen des Anspruchs 1.
Der Vakuumschlauch kann sowohl fest an einen evakuierbaren Behälter gekoppelt sein als auch ein zweites Kupplungselement zum lösbaren Kuppeln an einen Vakuumbehälter aufweisen. Er erlaubt eine weitgehend freie Platzierung des Vakuumbehälters im Innenraum. Solange die Verbindung zwischen Vakuumpumpe und Behälter über den Vakuumschlauch bestehen gelassen wird, kann ein niedriger Druck in dem Vakuumbehälter über beliebige Zeiträume aufrechterhalten werden. Bei getrennter Verbindung hält das Rückschlagventil des Behälters den niedrigen Druck aufrecht.

Das komplementäre Kupplungselement des Vakuumschlauches kann zwittrig und vom gleichen Typ wie das am Gehäuse angebrachte Kupplungselement oder von einem anderen, mit dem ersten Typ zusammenwirkenden Typ sein.

Vorzugsweise ist ein mit der Pumpe verbundener Sauganschluss auch an der Außenseite des Gehäuses angebracht. Bei diesem Sauganschluss kann es sich ebenfalls um ein Kupplungselement des ersten Typs handeln; er kann jedoch auch eine abweichende Form haben, da eine bevorzugte Nutzung dieses äußeren Sauganschlusses das Evakuieren von Plastikbeuteln oder anderen flexiblen Behältern ist, die später dicht verschlossen im Kältegerät gelagert werden, wohingegen das wenigstens eine Kupplungselement an der Innenseite des Gehäuses eher dazu genutzt werden wird, im Innenraum aufgestellte, formstarre Behälter zu evakuieren.

Ein bevorzugter Ort für die Anbringung des außenliegenden Sauganschlusses ist zwischen zwei Türen der Gehäusevorderseite, da er sich so im Allgemeinen in einer für einen Benutzer bequem zugänglichen Höhe findet und der Sauganschluss nicht von zu dem erfindungsgemäßen Kältegerät benachbart aufgestellten Möbeln oder Geräten verdeckt werden kann.

Da das erfindungsgemäße Kältegerät die Möglichkeit bietet, Folienbehälter zu evakuieren, ist es auch zweckmäßig, ein Folienschweißgerät zum dichten Verschließen dieser Behälter nach dem Evakuieren in das Kältegerät zu integrieren.

Der mit der Pumpe erreichbare Enddruck ist vorzugsweise einstellbar, zum Beispiel über eine elektronische Steuervorrichtung der Pumpe, um einen je nach zu lagerndem Kühlgut unterschiedlichen optimalen Druck in einem Vakuumbehälter zu erreichen. Bei einem Wasserdampf abgebenden Kühlgut wie etwa Gemüse wird man diesen Druck im Allgemeinen höher wählen als bei trockenem Kühlgut, um eine Austrocknung des Kühlguts während der Lagerung zu vermeiden.

Weitere Merkmale und Vorteile der Erfindung ergeben sich aus der nachfolgenden Beschreibung eines Ausführungsbeispiels unter Bezugnahme auf die beigefügten Figuren. Es zeigen:
- Fig. 1: eine Vorderansicht eines erfindungsgemäßen Kältegerätes mit geöffneten Türen;
- Fig. 2: ein vergrößertes Detail aus Fig. 1; und
- Fig. 3: das Kältegerät in einem schematischen Schnitt.

Fig. 1 ist eine Vorderansicht eines Kombinations-Kältegerätes 1 mit Normalkühlfach 2 und darunter liegendem Tiefkühlfach 3, jeweils mit geöffneten Türen 4, 5. An den Innenseiten der linken Seitenwände des Kältegerätekorpus ist jeweils ein Kupplungselement 6 fest montiert, welches über eine durch die Isolationsschicht des Korpus zum Saugstutzen 7 einer Vakuumpumpe 8 geführt ist, wie schematisch im Schnitt der Fig. 3 dargestellt. Die Vakuumpumpe 8 ist in einer nach hinten offenen Rückwandnische 9 des Korpus benachbart zu einem Verdichter 10 untergebracht, der Teil eines Kältemittelkreises des Kältegerätes ist.

Ein Kupplungselement 6 vom gleichen Typ wie an den Seitenwänden des Korpus ist auch an dessen Vorderseite, an der Vorderkante eines Zwischenbodens 11 angebracht, der die Fächer 3, 4 voneinander trennt. Dieses vorderseitige Kupplungselement kann wie diejenigen der Seitenwände und wie in Fig. 2 gezeigt, in einer Nische 12 versenkt angeordnet sein, um es vor mechanischer Beschädigung zu schützen; sofern der Spalt zwischen den Türen 4, 5 im geschlossenen Zustand zu eng ist, um ohne Öffnen der Türen einen Zugriff auf das Kupplungselement 6 zu ermöglichen, kann es aber auch in den Spalt vorspringend angeordnet sein, wie schematisch in Fig. 3 angedeutet.

Die Kupplungselemente 6 sind jeweils vorgesehen, um daran über einen flexiblen Vakuumschlauch 13 ein zu evakuierendes Gefäß 14 anzuschließen. Ein solches Gefäß kann, wie in Fig. 1 gezeigt, ein Topf oder Kasten oder allgemein ein Gefäß sein, das seine Gestalt bei Evakuierung seines Inneren nicht wesentlich ändert; es kann sich jedoch auch um einen verformbaren Behälter wie etwa einen Kunststoffbeutel handeln. Zum Verschließen eines solchen Beutels im evakuierten Zustand ist benachbart zu dem frontseitigen Kupplungselement 6 an der Tür 5 ein Folienschweißgerät 15 oder ein anderes Gerät zum luftdichten Verschließen von Kunststoffbeuteln montiert.

Das Kupplungselement 6, das in Fig. 2 nur als Wandöffnung der Nische 12 zu erkennen ist, enthält ein selbstschließendes Ventil mit einem von der Vakuumseite her gegen Atmosphärendruck luftdicht gegen einen Ventilsitz gepressten Ventilkörper. Ein an dem Vakuumschlauch 13 angebrachtes, zu dem Kupplungselement 6 komplementäres Kupplungselement 16 trägt an seiner in die Wandöffnung eingreifenden Spitze eine formschlüssig eingreifende Olive 17, die im gekuppelten Zustand den Ventilkörper des Kupplungselementes 6 von seinem Sitz fortdrückt, so dass Luft durch das Kupplungselement 6 strömen und ein an das andere Ende des Vakuumschlauches 13 angeschlossenes Gefäß 14 evakuiert werden kann.

Der Schlauch 13 ist mit dem Gefäß 14 über eine zweite, nicht im Detail gezeigte Kupplung lösbar verbunden. Diese Kupplung weist in einem behälterseitigen Kupplungselement ein Rückschlagventil auf, welches beim Lösen der Kupplung unter dem von außen einwirkenden Atmosphärendruck schließt und so das Vakuum in dem Gefäß 14 aufrechterhält. Zum Evakuieren des Gefäßes 14 kann dieses, wie in Fig. 1 gezeigt, außerhalb des Kältegerätes aufgestellt und an das vorderseitige Kupplungselement 6 angeschlossen sein, oder es kann sich in einem der Fächer 2, 3 befinden und an ein Kupplungselement 6 der Seitenwand angeschlossen sein. In beiden Fällen können während des Evakuierens die Türen 3, 4 geschlossen gehalten werden, so dass ein Benutzer während des Evakuiervorganges nicht anwesend sein muss und keine unerwünschte Wärme in den Innenraum des Kältegeräts eindringen kann. Da die Zeitdauer des Evakuiervorganges nicht kritisch ist, kann für die Vakuumpumpe 8 ein preiswertes Modell mit niedrigem Durchsatz verwendet werden.

Sofern die Kupplungselemente 6 in den Fächern 2, 3 nicht anderweitig benötigt werden, kann auch während der gesamten Dauer der Lagerung eines Gefäßes 14 in dem Kältegerät dessen Verbindung zu der Pumpe 8 über den Schlauch 13 bestehen bleiben. Die Flexibilität des Schlauches 13 erlaubt eine im Wesentlichen wahlfreie Platzierung des Gefäßes 14 in dem Fach 2 oder 3, die allenfalls durch die Länge des Schlauches 13 eingeschränkt ist.

Um dem Benutzer den Umgang mit unhandlich langen Schläuchen zu ersparen, kann selbstverständlich auch eine größere Zahl von Kupplungselementen 6 in jedem Fach 2, 3 vorgesehen werden, in unterschiedlichen Höhen einer gleichen Seitenwand und/oder an verschiedenen Seitenwänden.

## Patentansprüche

1. Kältegerät mit einem einen Innenraum (2, 3) umschließenden wärmeisolierenden Gehäuse (1, 4, 5) und einer Vakuumpumpe (8), wobei ein Sauganschluss der Vakuumpumpe (8) mit wenigstens einem an dem Gehäuse (1, 4, 5) in den Innenraum (2, 3) mündend angeordneten Kupplungselement (6) eines ersten Typs verbunden ist, **gekennzeichnet durch** wenigstens einen Vakuumschlauch (13) mit einem zu dem Kupplungselement (6) des ersten Typs komplementären Kupplungselement (16, 17), wobei das Kupplungselement des ersten Typs (6) im ungekoppelten Zustand selbstschließend ist und wobei der Vakuumschlauch (13) mit einem Gefäß (14) verbunden ist, an dem ein Rückschlagventil vorgesehen ist.

2. Kältegerät nach einem der vorhergehenden Ansprüche, **dadurch gekennzeichnet, dass** ein mit der Pumpe (8) verbundenes Kupplungselement (6) an der Außenseite des Gehäuses (1, 4, 5) angebracht ist.

3. Kältegerät nach Anspruch 2, **dadurch gekennzeichnet, dass** das an der Außenseite des Gehäuses (1, 4, 5) angebrachte Kupplungselement (6) zwischen zwei Türen (4, 5) der Gehäusevorderseite platziert ist.

4. Kältegerät nach einem der vorhergehenden Ansprüche, **dadurch gekennzeichnet, dass** es eine Folienschweißvorrichtung (15) umfasst.

5. Kältegerät nach einem der vorhergehenden Ansprüche, **dadurch gekennzeichnet, dass** der Enddruck der Pumpe (8) einstellbar ist.

## Claims

1. Refrigerator having a heat-insulating housing (1, 4, 5) enclosing an interior (2, 3) and a vacuum pump (8), wherein a suction connection of the vacuum pump (8) is connected to at least one coupling element (6) of a first type that is arranged on the housing (1, 4, 5) and leads into the interior (2, 3), **characterised by** at least one vacuum hose (13) having a coupling element (16, 17) that is complementary to the coupling element (6) of the first type, wherein the coupling element of the first type (6) is self-closing in the uncoupled state and wherein the vacuum hose (13) is connected to a vessel (14), upon which a non-return valve is provided.

2. Refrigerator according to one of the preceding claims, **characterised in that** a coupling element (6) connected to the pump (8) is attached to the exterior of the housing (1, 4, 5).

3. Refrigerator according to claim 2, **characterised in that** the coupling element (6) attached to the exterior of the housing (1, 4, 5) is placed between two doors (4, 5) of the housing front.

4. Refrigerator according to one of the preceding claims, **characterised in that** it has a film sealing apparatus (15).

5. Refrigerator according to one of the preceding claims, **characterised in that** the final pressure of the pump (8) can be adjusted.

## Revendications

1. Appareil frigorifique comprenant un boîtier calorifuge (1, 4, 5) entourant un espace intérieur (2, 3) et comprenant, une pompe à vide (8), un raccord d'aspiration de la pompe à vide (8) étant raccordé à au moins un élément d'accouplement (6) d'un premier type, disposé sur le boîtier (1, 4, 5) en aboutissant dans l'espace intérieur (2, 3), **caractérisé par** au moins un tube à vide (13) muni d'un élément d'accouplement (16, 17) complémentaire à l'élément d'accouplement (6) du premier type, l'élément d'accouplement du premier type (6) étant autoverrouillant à l'état non accouplé et le tube à vide (13) étant relié à un récipient (14) sur lequel est ménagé un clapet antiretour.

2. Appareil frigorifique selon l'une quelconque des revendications précédentes, **caractérisé en ce qu'**un élément d'accouplement (6) relié à la pompe (8) est installé sur le côté extérieur du boîtier (1, 4, 5).

3. Appareil frigorifique selon la revendication 2, **caractérisé en ce que** l'élément d'accouplement (6) installé sur le côté extérieur du boîtier (1, 4, 5) est placé entre deux portes (4, 5) de la face avant de boîtier.

4. Appareil frigorifique selon l'une quelconque des revendications précédentes, **caractérisé en ce qu'**il comprend un dispositif de thermoscellage (15).

5. Appareil frigorifique selon l'une quelconque des revendications précédentes, **caractérisé en ce que** la pression finale de la pompe (8) est réglable.
